# EUROPÄISCHE PATENTSCHRIFT

(11) **EP 0 218 547 B1**
(45) Veröffentlichungstag und Bekanntmachung des Hinweises auf die Patenterteilung: **06.06.1990**
(21) Anmeldenummer: 86810384.7
(22) Anmeldetag: 27.08.1986
(51) Int. Cl.: B25D 17/06, B25D 17/24

(54) **Bohr- und Meisselhammer**
Drilling or chiseling hammer
Marteau pour forer ou buriner

(30) Priorität: 05.09.1985 DE 3531641
(43) Veröffentlichungstag der Anmeldung: 15.04.1987
(73) Patentinhaber: HILTI Aktiengesellschaft, 9494 Schaan (LI)
(72) Erfinder: Brix, Peter, D-8122 Penzberg (DE); Gloor, Peter, CH-8125 Zollikerberg (CH)
(74) Vertreter: Berg, Wilhelm, Dr.

(56) Entgegenhaltungen:
- CH-A- 636 796
- DE-A- 3 335 553
- FR-A- 2 531 138
- GB-A- 2 084 917
- US-A- 1 825 632
- US-A- 2 372 029
- US-A- 3 022 838
- US-A- 3 266 581

## Beschreibung

Die Erfindung betrifft einen Bohr- und Meisselhammer mit Schlagwerk, das einen von einem motorisch betriebenen Erregerkolben in eine hin-und hergehende Bewegung versetzten Schlagkolben aufweist, der seine Schlagenergie über einen axial begrenzt verschiebbaren Döpper an ein Werkzeug abgibt, wobei der Verschiebeweg in Bohr- bzw Meisselrichtung durch Auflaufen einer Auflaufschulter des Döppers an einem Anschlag eines gehäuseseitigen Führungskörpers begrenzt ist.

Bei einem aus der CH-A-636796 bekannten Bohr- und Meisselhammer erteilt ein pneumatisch in hin- und hergehende Bewegung versetzter Schlagkolben eines Schlagwerks einem Döpper Schläge, die dieser einem in einem Werkzeughalter verschieblich geführten Werkzeug zur Arbeitsverrichtung vermittelt. Das Werkzeug wird durch den von der Bedienungsperson aufgebrachten Anpressdruck in Arbeitsposition gehalten, wobei das Werkzeug auch den Döpper in Arbeitsposition hält. In dieser Arbeitsposition ragt das hintere Ende des Döppers geringfügig in die Bewegungsbahn des hin- und hergehenden Schlagkolbens.

Wird nach Erreichen der Bohrtiefe das Gerät zurückgezogen oder findet beispielsweise das Werkzeug beim Bohrvorgang zufolge wechselnder Festigkeit des Bearbeitungsgutes oder des Durchtritts des Bohrloches keinen ausreichenden axialen Widerstand am Bearbeitungsgut vor, so verschiebt sich das Werkzeug im Werkzeughalter in Bohr- bzw Meisselrichtung aus dem Wirkbereich des Döppers.

Durch geräteseitigen Ueberdruck und gegebenenfalls durch das Eigengewicht kann sich der Döpper in der Folge mit einer Auflaufschulter gegen den bohr- und meisselrichtungsseitigen Anschlag des Führungskörpers verschieben. An dem nunmehr über den Anschlag axial abgestützten Döpper läuft alsdann mit hartem Aufprall der weiterhin angetriebene Schlagkolben auf.

Diese sogenannten Leerschläge können zu erheblichen Geräteschäden führen. Um die Schäden möglichst klein zu halten, wird versucht, den Schlagkolben in der Leerschlagposition stillzusetzen. Hierzu dienen beispielsweise Entlüftungsöffnungen, die vom Schlagkolben überfahren werden, und mechanische Haltevorrichtungen. Allerdings sind die durch das Aufschlagen des Schlagkolbens entstehenden Rückprallkräfte so gross, dass der Schlagkolben zumeist abermals in Arbeitsposition gelangt und sich folglich mehrere Leerschläge wiederholen, bevor es zur tatsächlichen Stillsetzung des Schlagkolbens kommt.

Ferner ist aus der DE-A-3 335 553 ein Bohrhammer mit einen Schlagkolben aufweisendem Schlagwerk und einem Döpper zur Uebertragung der Schläge an ein Werkzeug bekannt. In der Leerschlagposition des Schlagkolbens schnappt ein am Schlagkolben angeordneter Fangring in eine Ringnut eines den Döpper umgreifenden Hülsenelementes ein und der Schlagkolben schlägt stirnseitig an dem Hülsenelement auf, das sich an einem gummielastischen Ring abstützt. Der dadurch stark beanspruchte und deshalb verschleissanfällige gummielastische Ring treibt durch die Entspannungskraft das Hülsenelement und den Schlagkolben entgegen der Bohrrichtung wodurch beim Abstoppen des Hülsenelementes der Schlagkolben freigegeben werden kann, was zu einem Nachschlagen führt.

Der Erfindung liegt die Aufgabe zugrunde, einen Bohr- und Meisselhammer mit Schlagkolben und Döpper, dessen Verschiebeweg in Bohr- bzw Meisselrichtung durch Anschlagmittel begrenzt ist, zu schaffen, bei dem ein Nachschlagen des Schlagkolbens in der Leerschlagposition zuverlässig unterbunden ist.

Erfindungsgemäss wird die Aufgabe dadurch gelöst, dass zwischen Führungskörper und Döpper ein sich an einer Stützschulter des Führungskörpers und an einer Stützschulter des Döppers abstützendes als gummielastischer Ring ausgebildetes Federelement angeordnet ist, der die Auflaufschulter des Döppers um das Mass des Federweges entgegen der Bohr- bzw Meisselrichtung vom Anschlag des Führungskörpers in Abstand hält, wobei die Stützschulter des Führungskörpers radial in die Bewegungsbahn des Döppers ragt.

Durch das Federelement wird bei aus dem Wirkbereich des Döppers verschobenem Werkzeug der Döpper entgegen eines allfälligen geräteseitigen Ueberdrucks mit der Auflaufschulter in Abstand zum Anschlag des Führungskörpers gehalten. Trifft der Schlagkolben am Döpper auf, so bewirkt die vermittelte Schlagenergie eine impulsartige Verschiebung des Döppers in Bohr- bzw Meisselrichtung, worauf der Döpper mit der Auflaufschulter am Anschlag des Führungskörpers aufschlägt. Die Schlagenergie des Schlagkolbens wird demnach in zwei Stossvorgänge unterteilt, nämlich in ein Auftreffen des Schlagkolbens am Döpper und in ein darauffolgendes Auftreffen des Döppers am Anschlag des Führungskörpers. Diese Unterteilung der Schlagenergie bewirkt ein gedämpftes Abfangen des Schlagkolbens, wobei weder Geräteschäden noch nennenswerte Rückprallkräfte auftreten. Der Schlagkolben bleibt folglich in seiner Leerschlagposition stehen. Durch Rastelemente kann der Schlagkolben in dieser Position gehalten werden.

Beim impulsartigen Verschieben des Döppers in Bohr- bzw Meisselrichtung wird das Federelement gespannt. Die Spannung des Federelementes bewirkt unmittelbar nach dem Auflaufen des Döppers am Anschlag das neuerliche Zurückverschieben des Döppers in Abstandsposition zum Anschlag.

Vorzugsweise stützt sich das Federelement an einer Stützschulter des Führungskörpers und an einer Stützschulter des Döppers ab. Bei dem Führungskörper handelt es sich beispielsweise um ein hülsenförmiges Teil mit Zentralbohrung, die der Führung des Döppers dient. Die Stützschultern am Führungskörper und am Döpper, an denen sich der Federelement zwecks Abgabe von Druckkräften zum Verschieben des Döppers entgegen der Bohrund Meisselrichtung abstützt, sind einfach herstellbar und zeichnen sich durch störungsfreie Funktion aus.

Mit Vorteil ist die Stützschulter des Führungskörpers durch die Schulter einer Durchmesserabstufung des Führungskörpers gebildet. Die Durchmesserabstufung betrifft die den Führungskörper durchsetzende Zentralbohrung. Zweckmässig ist die Durchmesserabstufung so gross bemessen, dass an die ringförmige Stützschulter zentrumsnäher eine den Anschlag des Führungskörpers bildende Ringschulter verbleibt. An der Stützschulter kann sich das Federelement direkt oder beispielsweise unter Zwischenlage eines als Ring ausgebildeten Abstandshalters abstützen.

Nach einer anderen Ausführungsform ist die Stützschulter des Führungskörpers durch radial in die Bewegungsbahn des Döppers ragende Kugeln gebildet. Zweckmässig sind mindestens zwei Kugeln in gleichmässigem Winkelabstand zueinander angeordnet. Dank der runden Oberfläche der Kugeln gewährleisten diese ein besonders schonungsvolles Zusammenwirken mit dem Federelement.

In Weiterbildung der Erfindung ist die Stützschulter des Döppers durch eine die Auflaufschulter aufweisende Stirnfläche gebildet. Die Stützschulter umläuft dabei die zentrumsnäher angeordnete Auflaufschulter. Die Stützschulter des Führungskörpers ist gegenüber der Ebene eines als Ringschulter ausgebildeten Anschlags des Führungskörpers versenkt angeordnet. Damit ist sichergestellt, dass das Federelement beim impulsartigen Verschieben des Döppers in Bohr- bzw Meisselrichtung nicht überspannt wird.

Nach einem weiteren Vorschlag ist die Stützschulter des Döppers durch die Schulter einer Durchmesserabstufung des Döppers gebildet. Beispielsweise kann die Durchmesserabstufung die Seitenwandung einer den Döpper umlaufenden Nut sein. Ebenso ist es möglich, den Döpper in dem in Bohr- bzw Meisselrichtung weisenden Endbereich mit einem zapfenförmigen Fortsatz kleineren Querschnitts zu versehen. Der radiale Uebergang zwischen dem Fortsatz und dem anschliessenden, im Querschnitt grösseren Bereich des Döppers bildet die Stützschulter für das Federelement.

Die Erfindung wird nachstehend anhand einer Zeichnung, die Ausführungsbeispiele wiedergibt, näher erläutert. Es zeigen:
Fig. 1 im Längsschnitt einen Ausschnitt aus einem Bohrhammer, im Arbeitseinsatz;
Fig. 2 die Anordnung nach Fig. 1, mit aus dem Wirkbereich des Döppers gerücktem Werkzeug;
Fig. 3 die Anordnung nach Fig. 1 und 2 mit stillgelegtem Schlagkolben;
Fig. 4 eine weitere Ausführungsform einer Abstandshalterung eines Döppers;
Fig. 5 eine weitere Ausführungsform einer Abstandshalterung eines Döppers.

Die Fig. 1 zeigt einen gehäuseseitigen, im wesentlichen hülsenförmigen Führungskörper 1 mit einer Zentralbohrung 2. In Bohrrichtung ragt in die Zentralbohrung 2 ein Hohlzylinder 3, in dem ein Schlagkolben 4 eines Schlagwerks zur Ausübung hin- und hergehender Bewegung gelagert ist. In Bohrrichtung vor dem Schlagkolben 4 ist in der Zentralbohrung 2 ferner ein Döpper 5 verschieblich angeordnet, um ein entgegen der Bohr- bzw Meisselrichtung in die Zentralbohrung 2 ragendes Einsteckende eines Werkzeugs 6 zu beaufschlagen.

Der Schlagkolben 4 weist einen in Bohr- bzw Meisselrichtung weisenden verjüngten Zapfen 7 auf, der mit einem umlaufenden Einstich 8 versehen ist. Im axialen Bewegungsbereich des Zapfens 7 ragt in die Zentralbohrung 2 radial ein elastischer Rastring 9. Ferner ragen in die Zentralbohrung 2 im Bewegungsbereich des Döppers 5 zwei einander diametral gegenüberliegende Kugeln 11. Der Döpper 5 weist einen Kopf 12 mit Dichtring 13 und einen entgegen der Bohrrichtung angeformtem Schaft 14 kleineren Querschnitts auf. Im freien Endbereich des Schaftes 14 ist in eine Ringnut 15 ein Federelement in Form eines gummielastischen Ringes 16 eingelegt, der die Mantelkontur des Schaftes 14 überragt.

Im Arbeitseinsatz wird durch den von der Bedienungsperson aufgebrachten Anpressdruck des Gerätes das Werkzeug 6 entgegen der Bohr- bzw Meisselrichtung in die Zentralbohrung 2 eingestossen. Dabei steht das Werkzeug 6 an der Stirnfläche 17 des Döppers 5 an und verschiebt diesen entgegen der Bohrrichtung mit der Uebergangsschulter zwischen Kopf 12 und Schaft 14 gegen die Kugeln 11 in Arbeitsposition. Der hin- und hergehende Schlagkolben 4 vermittelt dem Döpper 5 aufeinanderfolgend Schläge, die dieser an das sich am Bearbeitungsgut abstützende Werkzeug 6 weiterleitet.

Wird der Bohrhammer bei laufendem Schlagwerksantrieb beispielsweise nach Erlangen der gewünschten Bohrtiefe vom Bearbeitungsgut zurückgezogen, so gelangt das Werkzeug 6 aus dem Wirkbereich des hin- und hergehenden Döppers 5. Der Döpper 5 verschiebt sich folglich aus der Arbeitsposition in Bohr- bzw Meisselrichtung, wobei der überstehende Ring 16 an den Kugeln 11 aufläuft und so den Döpper 5 in Bohr- bzw Meisselrichtung stoppt (Fig. 2). Die Kugeln 11 und die entgegen der Bohr- bzw Meisselrichtung liegende Wandung der Ringnut 15 bilden dabei Stützschultern für den Ring 16. In dieser Axialposition des Döppers 5 steht ein als Auflaufschulter 18 dienender Teil der Stirnfläche 17 in Abstand zu einem als Ringschulter ausgebildeten Anschlag 19 des Führungskörpers 1.

Der Schlagkolben 4 trifft alsdann auf den gegenüber der Arbeitsposition vorgelagerten Döpper 5 auf, wobei der Rastring 9 vom Zapfen 7 durchgriffen wird und in den Einstich 8 einfällt, wie dies der Fig. 3 zu entnehmen ist. Die kinetische Energie des am Döpper 5 auflaufenden Schlagkolbens 4 bewirkt ein impulsartiges Beschleunigen des Döppers 5 in Bohr- bzw Meisselrichtung, worauf der Döpper 5 mit der Auflaufschulter 18 am Anschlag 19 aufläuft. Der elastische Ring 16 wird dabei von den Kugeln 11 verformt, dh es entsteht eine auf den Döpper 5 entgegen der Bohr- bzw Meisselrichtung wirkende Vorspannkraft. Durch die Aufteilung der vom Schlagkolben 4 abgegebenen Schlagenergie in zwei oder allenfalls weitere Stossvorgänge treten nur unschädliche Aufprallkräfte auf, die vernachlässigbar kleine und damit wirkungslose Rückprallkräfte für den Schlagkolben 4 verursachen. Der Schlagkolben 4 verbleibt folglich in der in Fig. 3 gezeigten Endstellung, in der die pneumatische Verbindung zwischen dem Schlagkolben 4 und einem Erregerkolben unterbrochen ist. Trotz motorisch weiterbetriebenem Erregerkolben erfolgt somit keine weitere Schlagausübung des Schlagkolbens 4. Der gespannte elastische Ring 16 treibt den Döpper 5 in Abstandsposition zum Anschlag 19, wie dies die Fig. 2 zeigt.

Zur neuerlichen Inbetriebsetzung des Schlagwerks muss nur das Werkzeug 6 durch entsprechendes Anpressen gegen ein Bearbeitungsgut entgegen der Bohr- bzw Meisselrichtung tiefer in die Zentralbohrung 2 eingeschoben werden. Das Werkzeug 6 verschiebt dabei den Döpper 5 und dieser wiederum den Schlagkolben 4 entgegen der Bohr- bzw Meisselrichtung in die der Fig. 1 entnehmbare Arbeitsposition.

In Fig. 4 ist andeutungsweise ein Führungskörper 21 mit einer Zentralbohrung 22 gezeigt. In der Zentralbohrung 22 ist ein Döpper 23 verschieblich gelagert. Dieser besteht wiederum im wesentlichen aus einem Kopf 24 mit einem Dichtring 25 und einem entgegen der Bohr- bzw Meisselrichtung weisenden verjüngten Schaft 26. Wie in den Fig. 1 bis 3 wirkt der Döpper 23 mit einem Schlagkolben und einem Werkzeug zusammen. Die in Bohr- bzw Meisselrichtung weisende Stirnfläche 27 des Döppers 23 dient bereichsweise als Auflaufschulter 28, die an einem als Ringschulter ausgebildeten Anschlag 29 des Führungskörpers 21 abgefangen werden kann. Der äussere Bereich der Stirnfläche 27 wirkt als Stützschulter 31 für einen elastischen Ring 32, der im Führungskörper 21 sich in Bohr- bzw Meisselrichtung an einer weiteren Stützschulter 33 anlegt. Die Stützschulter 33 stellt einen Teil einer Durchmesserabstufung der Zentralbohrung 22 dar und ist durch den Boden einer Ringnut gebildet, deren Tiefe kleiner als der Durchmesser des Querschnittes des Ringes 32 ist.

Auch bei dieser Ausführungsform kann der Schlagkolben bei aus dem Wirkbereich des Döppers 23 befindlichem Werkzeug den Döpper 23 in der gezeigten Abstandsposition beaufschlagen, wobei es zu der voran geschilderten Beschleunigung und zum Abfangen des Döppers 23 unter Vorspannung des Ringes 32 kommt. Durch die Aufteilung der kinetischen Energie des Schlagkolbens in zwei oder allenfalls weitere Stossvorgänge tritt wiederum nur minimale und somit wirkungslose Rückprallenergie auf. Der Schlagkolben verbleibt also, wie zu Fig. 3 beschrieben, in der vorderen Endstellung stehen. Im weiteren entspricht diese Ausführung funktionell dem Gerät nach Fig. 1 bis 3.

Auch die Anordnung nach Fig. 5 besteht aus einem andeutungsweise dargestellten Führungskörper 41 mit einer Zentralbohrung 42, in der ein Döpper 43 verschieblich gelagert ist. Der Döpper 43 besteht aus einem Kopf 44, einem entgegen der Bohr- bzw Meisselrichtung ragenden Schaft 45 kleineren Durchmessers und einem in Bohr- bzw Meisselrichtung an den Kopf 44 anschliessenden zapfenförmigen Fortsatz 46 mit gegenüber dem Kopf 44 kleinerem Durchmesser. Die Stirnfläche 47 des Fortsatzes 46 bildet bereichsweise eine Auflaufschulter 48, die mit einem als Ringschulter ausgebildeten Anschlag 49 des Führungskörpers 41 zusammenwirkt. In der Ebene des Anschlags 49 ist durch einen Teil einer Durchmesserabstufung der Zentralbohrung 42 im Führungskörper 41 eine Stützschulter 51 gebildet. Auf der Stützschulter 51 liegt ein ringförmiger Abstandshalter 52 auf, dessen entgegen der Bohr- bzw Meisselrichtung weisende Ringfläche 53 als Auflauffläche für einen elastischen Ring 54 dient, der unter Vorspannung auf dem Fortsatz 46 festsitzt. Aussenseitig liegt der Ring 54 an der Wandung der Zentralbohrung 42 dichtend an. Entgegen der Bohr- bzw Meisselrichtung stützt sich der Ring 54 an einer Stützschulter 55 des Döppers 43 ab, die durch die Durchmesserabstufung zwischen dem Fortsatz 46 und dem Kopf 44 gebildet ist.

Wie in Fig. 1 bis 3 wirkt der Döpper 43 mit einem Schlagkolben und einem Werkzeug zusammen. Zum Abfangen des Schlagkolbens in Leerschlag-Situation wird der Döpper 43 in Bohr- bzw Meisselrichtung beschleunigt, wobei am Ende des Beschleunigungsvorganges die Auflaufschulter 48 am Anschlag 49 aufläuft. Der Ring 54 wird dabei vorgespannt, um den Döpper 43 alsdann wieder in die der Fig. 5 entnehmbare Axialposition zu bringen. Hinsichtlich der weiteren Funktionsweise sei auf die vorgängigen Erläuterungen verwiesen.

## Patentansprüche

1. Bohr- und Meisselhammer mit Schlagwerk, das einen von einem motorisch betriebenen Erregerkolben in eine hin- und hergehende Bewegung versetzten Schlagkolben (4) aufweist, der seine Schlagenergie über einen axial begrenzt verschiebbaren Döpper (5, 23, 43) an ein Werkzeug (6) abgibt, wobei der Verschiebeweg in Bohr- bzw Meisselrichtung durch Auflaufen einer Auflaufschulter (18, 28, 48) des Döppers (5, 23, 43) an einem Anschlag (19, 29, 49) eines gehäuseseitigen Führungskörpers (1, 21, 41) begrenzt ist, dadurch gekennzeichnet, dass zwischen Führungskörper (1, 21, 41) und Döpper (5, 23, 43) ein sich an einer Stützschulter (11, 33, 51) des Führungskörpers (1, 21, 41) und an einer Stützschulter (15, 31, 55) des Döppers (5, 23, 43) abstützendes, als gummielastischer Ring (16, 32, 54) ausgebildetes Federelement angeordnet ist, das die Auflaufschulter (18, 28, 48) des Döppers (5, 23, 43) um das Mass des Federweges entgegen der Bohr- bzw Meisselrichtung vom Anschlag (19, 29, 49) des Führungskörpers (1, 21, 41) in Abstand hält, wobei die Stützschulter (11,33, 51) des Führungskörpers (1, 21, 41) radial in die Bewegungsbahn des Döppers (5, 23, 43) ragt.

2. Bohr- und Meisselhammer nach Anspruch 1, dadurch gekennzeichnet, dass die Stützschulter (33, 51) des Führungskörpers (21, 41) durch die Schulter einer Durchmesserabstufung des Führungskörpers (21, 41) gebildet ist.

3. Bohr- und Meisselhammer nach Anspruch 1, dadurch gekennzeichnet, dass die Stützschulter des Führungskörpers (1) durch Kugeln (11) gebildet ist.

4. Bohr- und Meisselhammer nach Anspruch 1 oder 2, dadurch gekennzeichnet, dass die Stützschulter (31) des Döppers (23) durch eine die Auflaufschulter (28) aufweisende Stirnfläche (27) gebildet ist.

5. Bohr- und Meisselhammer nach einem der Ansprüche 1 bis 3, dadurch gekennzeichnet, dass die Stützschulter (15, 55) des Döppers (5, 43) durch die Schulter einer Durchmesserabstufung des Döppers (5, 43) gebildet ist.

## Revendications

1. Marteau perforateur-burineur muni d'un mécanisme de percussion caractérisé par un mouvement de va-et-vient transmis par un piston excitateur, actionné par moteur, à un piston- frappeur (4), lequel transmet son énergie de percussion à un outil (6) par l'intermédiaire d'une broche (5, 23, 43) dont la course est limitée axialement par une butée, auquel cas le déplacement de cet outil dans la direction de forage et/ou de burinage est limité au contact d'un épaulement d'arrêt (18, 28, 48) de la broche intermédiaire (5, 23, 43) contre la butée (19, 29, 49) d'un corps de guidage (1, 21, 41) situé du côté du boîtier, caractérisé par le fait qu'un élément élastique, constitué par un joint torique en caoutchouc souple (16, 32, 54) et s'appuyant sur une collerette d'appui (11,33,51) du corps de guidage (1, 21,41) et sur une collerette d'appui (15, 31, 55) de la broche intermédiaire (5, 23, 43), est disposé entre le corps de guidage (1, 21, 41) et la broche intermédiaire (5, 23, 43), de sorte que cet élément élastique maintienne l'épaulement d'arrêt (18, 28, 48) de la broche intermédiaire (5, 23, 43) en position écartée par rapport à la butée (19, 29, 49) du corps de guidage (1, 21, 41) de la dimension correspondant à la course d'amortissement dirigée en sens inverse de la direction de forage et/ou de burinage, auquel cas la collerette d'appui (11, 33, 51) du corps de guidage (1, 21, 41) s'élève radialement dans la trajectoire de déplacement de la broche intermédiaire (5, 23, 43).

2. Marteau perforateur-burineur selon revendication 1, caractérisé par le fait que la collerette d'appui (33, 51) du corps de guidage (21, 41) est constituée par l'épaulement d'un pas diamétral du corps de guidage (21, 41).

3. Marteau perforateur-burineur selon revendication 1, caractérisé par le fait que la collerette d'appui du corps de guidage (1) est constituée par des billes (11).

4. Marteau perforateur-burineur selon revendication 1 ou 2, caractérisé par le fait que la collerette d'appui (31) de la broche intermédiaire (23) est constituée par une face d'about (27) présentant l'épaulement d'arrêt (28).

5. Marteau perforateur-burineur selon l'une des revendications 1, 2 ou 3, caractérisé par le fait que la collerette d'appui (15, 55) de la broche intermédiaire (5, 43) est constituée par l'épaulement d'un pas diamétral de cette broche intermédiaire (5, 43).

## Claims

1. A drilling and chiselling hammer having a percussion mechanism comprising a percussion piston (4) which is set into reciprocating motion by a motor-operated excitation piston and which delivers its percussive energy to a tool (6) by way of an anvil (5, 23, 43) which is displaceable in an axially limited manner in which respect the path of displacement in the drilling or, respectively, chiselling direction is limited by an abutment shoulder (18, 28, 48) of the anvil (5, 23, 43) running up against a stop (19, 29, 49) of a housing-sided guide body (1, 21, 41), characterised in that arranged between the guide body (1, 21, 41) and the anvil (5, 23, 43) is a spring element which is supported against a supporting shoulder (11, 33, 51) of the guide body (1, 21, 41) and against a supporting shoulder (15, 31, 55) of the anvil (5, 23, 43) and which is designed as a rubber-elastic ring (16, 32, 54) and which keeps the abutment shoulder (18, 28, 48) of the anvil (5, 23, 43) at a spacing from the stop (19, 29, 49) of the guide body (1, 21, 41), by the extent of the spring path contrary to the drilling or, respectively, chiselling direction, in which respect the supporting shoulder (11,33,51) of the guide body (1, 21, 41) projects radially into the path of movement of the anvil (5, 23, 43).

2. A drilling and chiselling hammer according to claim 1, characterised in that the supporting shoulder (33, 51) of the guide body (21, 41) is formed by the shoulder of a diameter graduation of the guide body (21, 41).

3. A drilling and chiselling hammer according to claim 1, characterised in that the supporting shoulder of the guide body (1) is formed by balls (11).

4. A drilling and chiselling hammer according to claim 1 or 2, characterised in that the supporting shoulder (31) of the anvil (23) is formed by a frontal surface (27) which includes the abutment shoulder (28).

5. A drilling and chiselling hammer according to one of claims 1 to 3, characterised in that the supporting shoulder (15, 55) of the anvil (5, 43) is formed by the shoulder of a diameter graduation of the anvil (5, 43).
